# EUROPÄISCHE PATENTSCHRIFT

(11) **EP 4 640 936 B1**
(45) Veröffentlichungstag und Bekanntmachung des Hinweises auf die Patenterteilung: **22.07.2026**
(21) Anmeldenummer: 25165511.4
(22) Anmeldetag: 24.03.2025
(51) Int. Cl.: D05B 29/02

(54) **NÄHMASCHINE, NÄHANLAGE MIT EINER DERARTIGEN NÄHMASCHINE SOWIE VERFAHREN ZUM BETRIEB EINER NÄHMASCHINE**
SEWING MACHINE, SEWING SYSTEM WITH SUCH A SEWING MACHINE AND METHOD FOR OPERATING A SEWING MACHINE
MACHINE À COUDRE, INSTALLATION DE COUTURE DOTÉE D'UNE TELLE MACHINE À COUDRE ET PROCÉDÉ DE FONCTIONNEMENT D'UNE MACHINE À COUDRE

(30) Priorität: 23.04.2024 DE 102024203789
(43) Veröffentlichungstag der Anmeldung: 29.10.2025
(73) Patentinhaber: Dürkopp Adler GmbH, 33719 Bielefeld (DE)
(72) Erfinder: Jordan, Thomas, 33818 Leopoldshöhe (DE); Harbaum, Maurice, 32051 Herford (DE); Lückenbach, Annelie, 33605 Bielefeld (DE)
(74) Vertreter: Rau, Schneck & Hübner Patentanwälte Rechtsanwälte PartGmbB

(56) Entgegenhaltungen:
- DE-A1- 102011 118 083
- DE-T5- 112017 001 842
- JP-A- 2010 148 550

## Beschreibung

Die Erfindung betrifft eine Nähmaschine. Ferner betrifft die Erfindung eine Nähanlage mit einer derartigen Nähmaschine sowie ein Verfahren zum Betrieb einer derartigen Nähmaschine.

Eine Nähmaschine ist bekannt aus der EP 3 556 923 B1 und aus der EP 3 088 591 B1. Eine Nähanlage mit einer Nähmaschine ist bekannt aus der EP 3 088 587 B1. Die DE 10 2011 118 083 A1 offenbart einen Nähmaschine mit einem Niederhalter für Nähgut. Die JP 2010 148550 A offenbart eine Getriebemechanik einer Nähmaschine für einen Nähgut-Niederhalter. Die DE 11 2017 001 842 T5 offenbart eine Nähmaschine.

Es ist eine Aufgabe der vorliegenden Erfindung, eine Nähmaschine derart weiterzubilden, dass mit ihr flexibel Nähgut verschiedener Dicke und/oder verschiedener Lagenzahl präzise vernäht werden kann.

Diese Aufgabe ist erfindungsgemäß gelöst durch eine Nähmaschine mit den im Anspruch 1 angegebenen Merkmalen.

Erfindungsgemäß wurde erkannt, dass eine Ausgestaltung einer Nähmaschine mit einer angetriebenen Hubamplituden-Stelleinrichtung und mit einer angetrieben Hubniveau-Stelleinrichtung zur Möglichkeit einer insbesondere unabhängigen Vorgabe einerseits einer Hubamplitude und andererseits eines Hubniveaus des Nähgut-Niederhaltefußes führt. Dementsprechend kann die Nähmaschine so ausgebildet sein, dass die Hubamplituden-Stelleinrichtung einerseits und die Hubniveau-Stelleinrichtung andererseits eine unabhängige Vorgabe der Hubamplitude einerseits und des Hubniveaus andererseits des Nähgut-Niederhaltefußes ermöglichen. Eine derartige Vorgabe der Hubamplitude einerseits und des Hubniveaus andererseits kann unabhängig voneinander erfolgen. Es lassen sich dann unterschiedlichste Hub-Trajektorien des Nähgut-Niederhaltefußes während eines Nähbetriebs vorgeben. Soweit der Nähgut-Niederhaltefuß in seiner Bewegung an die Bewegung von Stichbildungswerkzeugen der Nähmaschine gekoppelt oder hierzu synchronisiert ist, ist eine intermittierende bzw. periodische Hubbewegung des Nähgut-Niederhaltefußes, das heißt die Hubbewegung des Nähgut-Niederhaltefußes, möglich, die die jeweils eingestellten Parameter "Hubamplitude" und "Hubniveau" erfüllt. Die Hubamplituden-Stelleinrichtung kann eine Hubkurve, die insbesondere als Kurvenscheibe ausgebildet sein kann, und/oder ein Laschengetriebe aufweisen, die ebenfalls insbesondere als Kurvenscheibe ausgebildet sein kann. Die Hubniveau-Stelleinrichtung kann eine Lüfterkurve aufweisen. Ein Niederhalten durch den Nähgut-Niederhaltefuß kann als Andrücken des Nähguts ausgebildet sein. Alternativ oder zusätzlich kann das Niederhalten durch den Nähgut-Niederhaltefuß auch so gestaltet sein, dass der Nähgut-Niederhaltefuß das Nähgut nicht berührt, sondern lediglich verhindert, dass das Nähgut nach oben, also in der Hubdimension, unerwünscht ausweicht.

Antriebe für die Hubamplituden-Stelleinrichtung und/oder die Hubniveau-Stelleinrichtung können als Schrittmotoren ausgeführt sein.

Eine Hubbewegung des Nähgut-Niederhaltefußes kann eine kontinuierliche und/oder periodische Schwingung sein.

Der Nähgut-Niederhaltefuß ist in einer Lagerposition über eine Feder einer Lagerung der Nähmaschine für den Nähgut-Niederhaltefuß vorgespannt. Eine derartige Federvorspannung des Nähgut-Niederhaltefußes ermöglicht, dass dieser, soweit er beim Niederhalten auf das Nähgut drückt, gezielt eintaucht, so dass ein Fußabschnitt des Nähgut-Niederhaltefußes nicht unerwünscht zu tief in Bezug auf die Stichplatte zu liegen kommt. Eine unerwünschte Kollision bzw. eine Obstruktion des Nähgut-Niederhaltefußes mit der Stichplatte kann vermieden werden.

Zur Vorgabe einer Vorspannkraft der Feder dient eine Einstelleinrichtung der Nähmaschine. Eine derartige Einstelleinrichtung ermöglicht eine Kräftevorgabe in Bezug auf den vorstehend erläuterten Eintauchvorgang. Die Hubniveau-Stelleinrichtung übernimmt gleichzeitig die Funktion einer derartigen Einstelleinrichtung.

Ein Sensor nach Anspruch 2 ermöglicht einen geregelten Betrieb eines die Hubamplituden-Stelleinrichtung und die Hubniveau-Stelleinrichtung aufweisenden Hubantrieb der Nähmaschine. Mittels des Sensors kann eine Abstandsmessung insbesondere einer Komponente des Nähgut-Niederhaltefußes zur Stichplatte erfolgen. Es kann dabei insbesondere eine direkte Messung eines Ist-Hubes des Nähgut-Niederhaltefußes über der Stichplatte erfolgen. Alternativ kann mittels des Sensors eine Ist-Position eines Getriebes erfolgen oder eine Komponente dieses Getriebes, welches beim Hubverlagern des Nähgut-Niederhaltefußes zum Einsatz kommt. Wiederum alternativ oder zusätzlich kann als Sensor zum Erfassen der Ist-Hubstellung des Nähgut-Niederhaltefußes ein Encoder für einen Nähantrieb und/oder für einen Antrieb der Hubamplituden-Stelleinrichtung und/oder der Hubniveau-Stelleinrichtung aufweisen, insbesondere einen Schrittmotor-Encoder.

Der Sensor kann als optischer Sensor und/oder als kapazitiver Sensor ausgeführt sein.

Eine Ist-Position des Nähgut-Niederhaltefußes über der Stichplatte kann während eines Andrückens von Nähgut durch den Nähgut-Niederhaltefuß auch durch Erfassung eines Motorstroms eines dann elektrischen Nähgut-Niederhaltefuß-Antriebes sensorisch erfasst werden.

Die Vorteile einer Nähanlage nach Anspruch 5 entsprechen denen, die vorstehend unter Bezugnahme auf die Nähmaschine bereits erläutert wurden. Eine Nähanlage mit einer Nähmaschine ist grundsätzlich bekannt aus der EP 3 088 587 B1. Die Nähanlage kann zusätzlich zur Nähmaschine auch einen Nähguthalter aufweisen, der ein Nähfeld vorgibt, innerhalb dem das Nähgut mittels der Nähmaschine vernäht wird. Ein derartiger Nähguthalter kann als Klammer ausgeführt sein. Alternativ oder zusätzlich kann ein derartiger Nähguthalter in Form eines Nähgut-Halterahmens ausgeführt sein.

Eine weitere Aufgabe der Erfindung ist es, Betriebsverfahren anzugeben, die mit einer Nähmaschine gemäß Anspruch 2 möglich sind.

Beim Betriebsverfahren nach Anspruch 6 ist gewährleistet, dass ein Hubniveau einer Sollwert-Vorgabe, insbesondere unabhängig von einem Absolutwert einer vorgegebenen Hubamplitude, präzise folgt.

Beim Betriebsverfahren nach Anspruch 7 ist gewährleistet, dass eine Hubamplitude einer Sollwertvorgabe, insbesondere unabhängig von einem Absolutwert eines vorgegebenen Hubniveaus, präzise folgt.

Beim Betriebsverfahren nach Anspruch 8 ist eine Anpassung eines Hubniveaus an sich während eines Nähweges ändernde Anforderungen bei gleichbleibender Hubamplitude gewährleistet.

Beim Betriebsverfahren nach Anspruch 9 ist eine Anpassung der Hubamplitude an sich während eines Nähweges ändernde Nähanforderungen ohne Veränderung einer Hubposition des Nähgut-Niederhaltefußes im Bereich des unteren Totpunktes gewährleistet.

Das Betriebsverfahren nach Anspruch 10 ermöglicht ein Lüften des Nähgut-Niederhaltefußes mittels der Hubniveau-Stelleinrichtung. Ein zusätzlicher Lüfterantrieb kann entfallen. Eine anfänglich bei diesem Betriebsverfahren vorgegebene Hubamplitude kann auch den Wert 0 haben.

Beim Lüften des Nähgut-Niederhaltefußes mit diesem Betriebsverfahren kann zusätzlich eine maximale Hubamplitude mit der Hubamplituden-Stelleinrichtung vorgegeben werden.

Diese Betriebsverfahren können auch kombiniert werden. Soweit beispielsweise verschiedene Hubamplituden und/oder verschiedene Hubniveaus vorgegeben werden, kann jeweils sichergestellt werden, so dass hierzu komplementäre Parameter "Hubniveau" bzw. "Hubamplitude" nach Änderung des Vorgabewertes für den zuerst genannten Parameter innerhalb der vorgegebenen Toleranzgrenze liegen, sich also nicht unerwünscht verändern.

Ein Ausführungsbeispiel der Erfindung wird nachfolgend anhand der Zeichnung näher erläutert. In dieser zeigen:
- Fig. 1: perspektivisch eine Nähanlage mit einer Nähmaschine und einem xy-Nähguthalter zur angetriebenen Verlagerung von dort gehaltenem Nähgut längs zweier horizontaler Dimensionen;
- Fig. 2: perspektivisch eine Baugruppe von Antriebskomponenten der Nähmaschine zum Antreiben eines Nähgut-Niederhaltefußes, aufweisend eine angetriebene Hubamplituden-Stelleinrichtung zum Einstellen einer Hubamplitude einer Hubbewegung des Nähgut-Niederhaltefußes und eine angetriebene Hubniveau-Stelleinrichtung zum Einstellen eines Hubniveaus der Hubbewegung des Nähgut-Niederhaltefußes;
- Fig. 3: die Antriebskomponenten nach Fig. 2, perspektivisch gesehen aus einer Gegenrichtung zu Fig. 2;
- Fig. 4: einen Ausschnitt Nähgut-Niederhaltefuß-seitiger Antriebsteile der Antriebskomponenten-Baugruppe nach Fig. 2, wiederum perspektivisch aus Blickrichtung IV in Fig. 2;
- Fig. 5: die Antriebsteile nach Fig. 4, wiederum perspektivisch gesehen in Gegenrichtung zur Fig. 4 schräg von unten;
- Fig. 6: einen Längsschnitt durch den Nähgut-Niederhaltefuß und benachbarte Antriebsteile der Antriebskomponenten-Baugruppe längs einer Schnittebene senkrecht zu Antriebs- und Stellwellen der Antriebskomponenten-Baugruppe;
- Fig. 7: längs einer zum Schnitt nach Fig. 6 parallelen Schnittebene einen Schnitt zur Veranschaulichung einer Kurvenscheibe der Hubamplituden-Stelleinrichtung;
- Fig. 8: in einer zu Fig. 7 ähnlichen Darstellung einen Schnitt zur Veranschaulichung einer Kurvenscheibe der Hubniveau-Stelleinrichtung;
- Fig. 9: ein schematisches Diagramm zur Verdeutlichung von Einstellparametern der Stelleinrichtungen der Antriebskomponenten-Baugruppe;
- Fig. 10A/B: in einer zu Fig. 2/3 ähnlichen Darstellung die Antriebskomponenten-Baugruppe mit über die Hubamplituden-Stelleinrichtung eingestelltem Hub "Y", in einer Momentanposition "oberer Totpunkt";
- Fig. 11A/B: die Antriebskomponenten-Baugruppe nach Fig. 10, wiederum in der Hubstellung "Y", diesmal in der Momentanposition "unterer Totpunkt";
- Fig. 12A/B: wiederum in einer zur Fig. 2/3 ähnlichen Darstellung die Antriebskomponenten-Baugruppe in der Hubamplituden-Stellung "Y" und einer im Vergleich zu den Fig. 10 und 11 größeren Hubniveau-Stellung der Hubniveau-Stelleinrichtung, wiederum im oberen Totpunkt;
- Fig. 13A/B: die Antriebskomponenten-Baugruppe nach Fig. 12 in der Momentanposition "unterer Totpunkt";
- Fig. 14: schematisch in einer zu Fig. 9 ähnlichen Darstellung einen Anwendungsfall einer Hubbewegung des Nähgut-Niederhaltefußes, gesteuert mittels der Antriebskomponenten-Baugruppe in einer Sequenz zunächst der Momentanpositionen nach den Fig. 10 und 11 und anschließend nach den Fig. 12 und 13;
- Fig. 15A/B: in einer zu Fig. 10 ähnlichen Darstellung die Antriebskomponenten-Baugruppe mit Hubamplituden-Stellung "X" in der Momentanposition "oberer Totpunkt";
- Fig. 16A/B: die Antriebskomponenten-Baugruppe nach Fig. 15 in der Momentanposition "unterer Totpunkt";
- Fig. 17: in einer zu Fig. 14 ähnlichen Darstellung einen weiteren Anwendungsfall einer Hubbewegung des Nähgut-Niederhaltefußes mit der Antriebskomponenten-Baugruppe in einer Sequenz zunächst der Momentanpositionen nach den Fig. 10 und 11 und anschließend nach den Fig. 15 und 16;
- Fig. 18A/B: wiederum in einer zu Fig. 2/3 ähnlichen Darstellung die Antriebskomponenten-Baugruppe mit gelüftetem Nähgut-Niederhaltefuß;
- Fig. 19: in einer zu den Fig. 14 und 17 ähnlichen Darstellung einen Anwendungsfall der Hubbewegung des Nähgut-Niederhaltefußes mit der Antriebskomponenten-Baugruppe einerseits in den Stellungen nach den Fig. 10 und 11 und andererseits in der gelüfteten Stellung nach Fig. 18; und
- Fig. 20A/B: wiederum in einer zu Fig. 2/3 ähnlichen Darstellung die Antriebskomponenten-Baugruppe in einer Stellung einerseits der Hubamplituden-Stelleinrichtung und andererseits der Hubniveau-Stelleinrichtung, bei der der Nähgut-Niederhaltefuß auf eine Stichplatte aufsetzt und über eine Lagerfeder gegen die Stichplatte vorgespannt ist.

Eine in der Fig. 1 insgesamt dargestellte Nähanlage 1 hat eine Nähmaschine 2 zum Vernähen zweier Nähgutteile.

Die Nähmaschine 2 vernäht das Nähgut in einem Stichbildungsbereich 3 durch Ausbilden mindestens einer Naht. Um den Stichbildungsbereich 3 hat die Nähmaschine 2 eine Stichplatte 3a zur Nähgutauflage.

Zum Transportieren des Nähguts während der Nahtbildung relativ zum Stichbildungsbereich 3 dient ein Nähguthalter 4 in Form einer Nähgutklammer mit einem unteren, einteiligen Klammerabschnitt 5 und einem oberen, zweiteiligen Klammerabschnitt 6a, 6b. Das in der Fig. 1 links oben dargestellte obere Klammerabschnitts-Teil 6a ist in der Fig. 1 vom unteren Klammerabschnitt 5 abgehoben und das andere obere Klammerabschnitts-Teil 6b ist in der Fig. 1 auf den unteren Klammerabschnitt 5 zum Klemmen des Nähguts abgesenkt dargestellt.

Die Klammerabschnitte 5, 6 des Nähguthalters 4 umgeben ein insgesamt rechteckiges Nähfeld 7. Innerhalb dieses Nähfeldes 7 kann eine Nahtbildung im Nähgut mit der Nähanlage 1 erfolgen.

Je nach Ausführung der Nähanlage 1 kann anstelle der vorstehend beschriebenen Nähgutklammer mit den Klammerabschnitten 5, 6 auch ein anderes Klammersystem zum Einsatz kommen, insbesondere ein Wechselklammer-System.

Zur Erleichterung von Lagebeziehungen wird nachfolgend bei der Beschreibung der Figuren ein kartesisches xyz-Koordinatensystem verwendet. Die Koordinaten x, y geben eine Nähgut-Auflageebene vor. Die Koordinate y verläuft dabei parallel zu einem Arm 8 der Nähmaschine 2. Die z-Koordinate verläuft senkrecht zur Nähgut-Auflageebene x, y.

Typische xy-Nähfeldgrößen können je nach Ausführung der Nähanlage 1 sein (x-Erstreckung x y-Erstreckung): 150 mm x 100 mm, 220 mm x 100 mm, 250 mm x 160 mm, 300 mm x 200 mm.

Zur Verlagerung des Nähfeldes 7 relativ zum Stichbildungsbereich 3 weist der Nähguthalter 7 einen x-Antrieb mit einer x-Führung 9 und einen y-Antrieb mit einer y-Führung 10 auf. Der x-Antrieb ist vom y-Antrieb unabhängig ansteuerbar. Hierzu dient eine Steuer-/Regeleinrichtung 11 der Nähanlage 1.

Ein Klammerantrieb 12 mit unabhängigen Antriebskomponenten 12a, 12b, von denen in der Fig. 1 die dem oberen Klammerabschnitts-Teil 6b zugeordnete Antriebskomponente 12b dargestellt ist, dient zum Anheben und Absenken der oberen Klammerabschnitts-Teile 6a und 6b. Auch der Klammerantrieb 12 steht mit der Steuer-/Regeleinrichtung 11 in Signalverbindung.

Die Nähmaschine 2 hat weiterhin einen Nähgut-Niederhaltefuß 13, dessen Fußabschnitt 14 (vgl. Fig. 2) eine Durchtrittshülse für eine Nähnadel 15 der Nähmaschine aufweist. Alternativ zu einem derartigen, als Hüpferfuß ausgeführten Nähgut-Niederhaltefuß 13 kann je nach Ausgestaltung der Nähmaschine 2 auch ein Drückerfuß zum Einsatz kommen, der anstelle der Durchtrittshülse einen tellerförmigen Fußabschnitt aufweist.

Der Nähgut-Niederhaltefuß 13 ist ausgeführt zum Durchführen einer Hubbewegung zum insbesondere intermittierenden Niederhalten des Nähguts auf die Stichplatte 3a während eines Nähvorgangs.

Fig. 2 und 3 verdeutlichen Details eines Hubantriebs 16 des Nähgut-Niederhaltefußes 13.

Der Hubantrieb 16 hat eine Hubamplituden-Stelleinrichtung 17 zum Einstellen einer Hubamplitude HA der Hubbewegung des Nähgut-Niederhaltefußes 13 zwischen einem oberen Totpunkt OT (vgl. auch Fig. 9) und einem unteren Totpunkt UT. Weiterhin hat der Hubantrieb 16 eine Hubniveau-Stelleinrichtung 18 zum Einstellen eines Hubniveaus HN der Hubbewegung des Nähgut-Niederhaltefußes 13 relativ zur Stichplatte 3a.

Fig. 9 verdeutlicht diese Hubbewegungs-Parameter, also die Hubamplitude HA und das Hubniveau HN. Dargestellt ist in der Fig. 9 ein sinusförmig oszillierender Hub H des nicht dargestellten Nähgut-Niederhaltefußes 13 als Funktion der Zeit t.

Durchgezogen ist eine Hubamplitude HA = X dargestellt. Gestrichelt ist eine im Vergleich hierzu kleinere Hubamplitude HA = Y dargestellt. Eine Verstellung zwischen diesen beiden beispielhaften Hubamplituden X und Y erfolgt mittels der Hubamplituden-Stelleinrichtung 17. Hierzu hat die Hubamplituden-Stelleinrichtung 17 ein Hubgetriebe 19 in Form eines Laschengetriebes (vgl. Fig. 2 und 3). Angetrieben wird das Hubgetriebe 19 über einen Exzenter 20, der von einer im Arm 8 verlaufenden Oberwelle 21 der Nähmaschine angetrieben ist, die in der Fig. 2 schematisch abschnittsweise veranschaulicht ist. Die Oberwelle 21 wiederum wird von einem Nähmaschinenantrieb angetrieben. Abtriebsseitig wirkt das Hubgetriebe 19 auf eine Hubwelle 22 des Hubantriebs 16, die wiederum über einen Hebel 23 und eine Gelenkkette 24 auf eine Niederhaltefußstange 25 des Nähgut-Niederhaltefußes 13 wirkt.

Verstellt wird das Hubgetriebe 19 über eine Amplituden-Stellwelle 26, die über einen Stellhebel 27 (vgl. Fig. 7) und eine Kurvenscheibe 28, angetrieben von einem Schrittmotor 29, zur Hubamplituden-Einstellung der Hubamplituden-Stelleinrichtung 17 verstellt wird. Eine Vorspannfeder, gegen die die Kurvenscheibe 28 arbeitet, ist in der Figur 2 wie in den weiteren, entsprechenden Figuren in einem ausgeklinkten Zustand, also nicht im Vorspann-Betriebszustand, dargestellt.

Die Hubniveau-Stelleinrichtung 18 dient einerseits zur Vorgabe eines jeweiligen Hubniveaus HN und andererseits zum Lüften des Nähgut-Niederhaltefußes 13, insbesondere zu Beginn und zum Ende des Nähvorgangs.

Die Hubniveau-Stelleinrichtung 18 hat eine Lüfterwelle 30 (vgl. u. a. Fig. 4), die über einen Lüfterhebel 31 an einem Anlagennocken 32 mit der Niederhaltefußstange 25 zum Lüften des Nähgut-Niederhaltefußes 13 zusammenwirkt.

Die Wellen 22, 26, 30 verlaufen parallel zur Oberwelle 21 längs der y-Richtung.

Der Hubantrieb 16 des Nähgut-Niederhaltefußes 13 wird über eine Linearführung 33 geführt.

Eine Verdrehsicherung des Hubantriebs 16 erfolgt über einen Gleitstein 34 und eine in der Fig. 4 angedeutete z-Führung 35, die rahmenfest zur Nähmaschine 2 ist. Fig. 4 veranschaulicht weiterhin eine weitere z-Führung 36 der Niederhaltefußstange 25.

Über einen am Lüfterhebel 31 angelenkten Druckbügel 37 wird eine Vorspannung einer Druckfeder 38 zwischen dem Druckbügel 37 und der Niederhaltefußstange 25 konstant gehalten, solange vom Nähgut auf den Fußabschnitt 14 des Nähgut-Niederhaltefußes 13 keine Kraft in positiver z-Richtung ausgeübt wird. Soweit auf den Fußabschnitt 14 eine solche Kraft in positiver z-Richtung ausgeübt wird, erfolgt eine entsprechende Komprimierung der Druckfeder 38, so dass der Nähgut-Niederhaltefuß 13 als Reaktion auf eine solche Kraftwirkung in positiver z-Richtung ausweichen kann und in Richtung einer Federbüchse 39 eintaucht. Als Druckfeder 38 dient tatsächlich eine Druckfeder-Kombination beziehungsweise ein Federpaket, wie aus der Schnittdarstellung beispielsweise nach Fig. 6 ersichtlich ist.

Die Lüfterwelle 30 der Hubniveau-Stelleinrichtung 18 steht über einen Stellhebel 40 am relativ zum Lüfterhebel 31 gegenüberliegenden Ende der Lüfterwelle 30 mit einer Hubniveau-Kurvenscheibe 41 (vgl. u. a. Fig. 8) in Wirkverbindung. Eine vergleichbare Kurvenscheibe ist bekannt aus der EP 3 556 923 B1.

Die Hubniveau-Kurvenscheibe 41 ist wiederum angetrieben über einen Hubniveau- bzw. Lüfter-Stellmotor 42, der ebenfalls als Schrittmotor ausgeführt ist. Die Hubniveau-Kurvenscheibe 41 hat je nach ihrem angetriebenen Drehsinn mehrere Funktionen. Bei Drehung in einem Drehsinn folgt eine Änderung des Hubniveaus HN, was einhergehen kann mit einer Änderung einer Vorspannung der Druckfeder 38. Die Hubniveau-Stelleinrichtung 18 dient also gleichzeitig als Einstelleinrichtung zur Vorgabe einer Vorspannkraft der mindestens einen Druckfeder 38. Bei Drehung der Hubniveau-Kurvenscheibe 41 im entgegengesetzten Drehsinn erfolgt ein Lüften des Nähgut-Niederhaltefußes 13.

Ein Niederhalten durch den Nähgut-Niederhaltefuß 13 kann als tatsächliches Andrücken des Nähguts stattfinden. Alternativ oder zusätzlich kann ein Niederhalten des Nähguts durch den Nähgut-Niederhaltefuß 13 auch so erfolgen, dass der Nähgut-Niederhaltefuß 13 das Nähgut nicht berührt, sondern lediglich verhindert, dass das Nähgut nach oben, also in positiver z-Richtung, unerwünscht ausweicht. Die Hubbewegung des Nähgut-Niederhaltefußes kann zu einem intermittierenden und insbesondere zu einem periodischen Andrücken des Nähguts führen.

Ein positiver z-Abstand zwischen dem Nähgut-Niederhaltefuß 13 am unteren Totpunkt von dessen Hubbewegung und der Stichplatte 3a kann über einen verstellbaren Anschlagkörper eingestellt werden. Der verstellbare Anschlagkörper kann rahmenfest angeordnet sein und relativ zum Rahmen zwischen verschiedenen Anschlagspositionen verstellbar ausgeführt sein.

Je höher diese z-Position des Nähgut-Niederhaltefußes 13 im unteren Totpunkt der Hubbewegung über den Anschlagkörper eingestellt ist, desto stärker wird, eine gleichbleibende z-Positionierung des Druckbügels 37 vorausgesetzt, die Druckfeder 38 komprimiert. Eine anfängliche Druckkraft, wie vom komprimierten Nähgut entgegen dem Nähgut-Niederhaltefuß 13 aufgebracht werden muss, um den Nähgut-Niederhaltefuß 13 in positiver z-Richtung gegen die Druckkraft der Druckfeder 38 zu verlagern, wird dann aufgrund der zusätzlichen Komprimierung der Druckfeder 38 vergrößert. Über eine Einstellung der z-Position des Druckbügels 37 kann diese anfängliche, vom Nähgut zu überwindende Druckkraft gegen den Nähgut-Niederhaltefuß 13 in dessen unterem Totpunkt der Hubbewegung, eingestellt werden. Dies kann mittels der Hubniveau-Stelleinrichtung 18, die Lüfterwelle 30 und den Lüfterhebel 31 erfolgen, wie vorstehend bereits erläutert.

Ein z-Abstand zwischen dem Nähgut-Niederhaltefuß 13 und der Stichplatte 3a kann im Bereich 0 mm bis 5 mm, beispielsweise im Bereich zwischen 0 mm und 2 mm oder zwischen 0 mm und 1 mm über den Anschlagkörper vorgegeben werden.

Ein Sensor 43 der Nähmaschine 2 dient zum Erfassen einer Ist-Hubstellung des Nähgut-Niederhaltefußes 13 über der Stichplatte 3a. Der Sensor 43 kann als induktiver und/oder als optischer Sensor insbesondere zur Abstandsmessung einer Komponente des Nähgut-Niederhaltefußes 13 zur Stichplatte 3a ausgeführt sein. Alternativ kann der Sensor 43 z. B. kapazitiv zur Messung einer Ist-Position einer Komponente des Hubantriebs 16 bzw. eines Getriebes zum Hubverlagern des Nähgut-Niederhaltefußes 13 ausgeführt sein. Wiederum alternativ oder zusätzlich kann der Sensor 43 als Encoder für mindestens eine Antriebskomponente des Hubantriebs 16, insbesondere als Encoder der Schrittmotoren 29 bzw. 42, ausgeführt sein.

Eine Messgenauigkeit einer Abstandsmessung mittels des Sensors 43 kann bei mindestens 0,1 mm liegen, kann besser sein als 0,1 mm, kann besser sein als 0,05 mm und kann beispielsweise bei 0,01 mm liegen.

Eine Ist-Position von Antriebskomponenten des Hubantriebs 16 kann sensorisch auch durch Erfassen eines Motorstroms einer Komponente des Hubantriebs 16, insbesondere mindestens eines der Schrittmotoren 29 oder 42 erfolgen.

Die Fig. 2 bis 8 zeigen den Hubantrieb 16 bzw. Komponenten hiervon in einer Grundstellung. Eine Hubamplitude HA ist 0 und auch ein Hubniveau HN ist 0 bzw. minimal. Der Nähgut-Niederhaltefuß 13 liegt also in einer nicht-gelüfteten Position relativ zur Stichplatte 3a vor.

Fig. 10 zeigt den Hubantrieb 16 in einer der Fig. 2 ähnlichen Darstellung in einer Momentanposition mit Hubamplitude HA = Y und Hubniveau HN gleich der Hubamplitude HA, wobei der Nähgut-Niederhaltefuß 13 in der Position "oberer Totpunkt OT" vorliegt. Dies entspricht den Momentanpositionen "A" des Hubdiagramms nach Fig. 14, welches ähnlich der Fig. 9 einen Hubantriebs-Anwendungsfall der Nähanlage 1 veranschaulicht. Das Hubniveau HN ist in diesem Fall so eingestellt, dass eine erste Lage einlagigen Nähguts NG1 zwischen dem Fußabschnitt 14 des Nähgut-Niederhaltefußes 13 und der Stichplatte 3a anordenbar ist.

In der Momentanstellung der Hubantriebskomponenten nach Fig. 10 sind die beiden Kurvenscheiben 28 der Hubamplituden-Stelleinrichtung 17 und 41 der Hubniveau-Stelleinrichtung 18 entsprechend umgestellt, so dass die beschriebenen Hubparameter HA, HN (HN1) vorliegen.

Fig. 11 zeigt die Momentanstellung "B" des Hubantriebs 16, die wiederum in dem Diagramm nach Fig. 14 veranschaulicht ist. Es liegt wiederum die Hubamplitude Y und das Hubniveau HN1 vor. Der Nähgut-Niederhaltefuß 13 steht im unteren Totpunkt UT. Die Kurvenpositionen der beiden Kurvenscheiben 28 und 41 sind bei der Momentanstellung nach Fig. 11 im Vergleich zur Momentanstellung nach Fig. 10 unverändert.

Fig. 12A/12B zeigen Momentanstellungen des Hubantriebs 16, wiederum mit der Hubamplitude Y, nun aber mit vergrößertem Hubniveau HN2, mit dem Nähgut-Niederhaltefuß 13 im oberen Totpunkt OT. Es handelt sich also um die Momentanstellung "C" in der Fig. 14. Aufgrund des vergrößerten Hubniveaus HN2 kann nun unter dem Nähgut-Niederhaltefuß 13 neben dem einlagigen Nähgut NG1 ein hierauf aufliegendes weiteres zweilagiges Nähgut NG2, das mit dem Nähgut NG1 beim Nähvorgang vernäht wird, untergebracht werden.

In der Momentanstellung "C" nach den Fig. 12A/12B ist die Kurvenscheibe 41 im Vergleich zur Stellung nach den Fig. 10 und 11 entgegen dem Uhrzeigersinn verdreht. Die Stellung der Hubamplituden-Kurvenscheibe 28 ist im Vergleich zu den Fig. 10 und 11 unverändert.

Fig. 13A/13B zeigen die Momentanposition "D" in Fig. 14, also Hubamplitude Y, Hubniveau HN2 und Nähgut-Niederhaltefuß 13 im unteren Totpunkt. Im Vergleich zu den Fig. 12A/12B sind die Positionen der Kurvenscheiben 28 und 41 unverändert.

Beim Übergang zwischen den Momentanstellungen "B" und "C" wird die Hubniveau-Stelleinrichtung durch Betätigung des Schrittmotors 42 kontinuierlich vom Hubniveau HN1 hin zum größeren Hubniveau HN2 umgestellt. Dieser Übergang findet während einer halben Periode der Hubbewegung des Nähgut-Niederhaltefußes 13 zwischen einem unteren Totpunkt (Stellung "B") und einem oberen Totpunkt ("Stellung C") statt, wie in der Fig. 14 veranschaulicht. Damit sich die Hubamplitude bei Umstellung des Hubniveaus vom Hubniveau HN1 auf das größere Hubniveau HN2 nicht ändert, sondern jeweils gleich dem Wert Y bleibt, ist ggf. ein Nachstellen der Hubamplituden-Stelleinrichtung 17 erforderlich, da die Hubamplitude von der jeweiligen Stellung der Hubniveau-Stelleinrichtung 18 abhängen kann. Gleiches gilt umgekehrt für eine Nachstellung eines Hubniveaus nach Änderung einer Hubamplitude.

Die Fig. 15 und 16 zeigen in einer zu den Fig. 10 und 11 ähnlichen Darstellung den Hubantrieb 16 mit einer Hubamplitude HA = X, die größer ist als die Hubamplitude Y der Momentanposition beispielsweise nach Fig. 10. Fig. 15A/15B zeigen den Nähgut-Niederhaltefuß im oberen Totpunkt OT und Fig. 16A/16B den Nähgut-Niederhaltefuß 13 im unteren Totpunkt UT.

Fig. 15 zeigt eine Momentanposition "E", veranschaulicht in der Fig. 17, und Fig. 16 zeigt eine Momentanposition "F", wiederum veranschaulicht in der Fig. 17.

Im Vergleich beispielsweise zur Momentanposition des Hubantriebs 16 nach Fig. 10, ist in der Momentanposition nach Fig. 15 die Kurvenscheibe 28 der Hubamplituden-Stelleinrichtung 17 verlagert, nämlich im Uhrzeigersinn verdreht. Eine entsprechende Änderung der Hubamplitude vom Hub Y zum größeren Hub X ist die Folge.

Beim Anwendungsfall nach Fig. 17 ist zunächst eine Parameterkombination von HA = Y und HN = HN1 vergleichbar zur Ausgangssituation beim Anwendungsfall nach Fig. 14 eingestellt. Anstelle eines einlagigen Nähguts NG1 werden hier zwei dünnere Nähgut-Teile NG1 und NG1 ' miteinander vernäht. Im Anschluss hieran wird zwischen der letzten Momentanposition "B" im Anwendungsfall nach Fig. 17 und der ersten Momentanposition "E" sowohl die Hubamplitude im Wert Y auf den größeren Wert X umgestellt als auch das Hubniveau vom Wert HN1 auf den größeren Wert HN2 umgestellt. In dieser nachfolgenden Anwendungssituation des Anwendungsfalls nach Fig. 17 kann dann anstelle des Nähguts NG1 ein weiteres Nähgut NG3 mit dem Nähgut NG1' vernäht werden, das dicker ist als das Nähgut NG1. Bei diesem Nähvorgang taucht der Fußabschnitt 14 des Nähgut-Niederhaltefußes 13 im Bereich des unteren Totpunktes (Position "F") ein Stück weit in das Nähgut NG3 ein, was durch ein entsprechendes Einfedern der Druckfeder 38 ausgeglichen werden kann. Ein höherer Wert für das Hubniveau und/oder ein höherer Wert für die Hubamplitude kann insbesondere dazu genutzt werden, um flauschiges bzw. weiches Nähgut beim x- bzw. y-Transport über die Nähgutklammer nicht unerwünscht durch den Nähgut-Niederhaltefuß 13 aufzuschieben.

Fig. 18A/18B zeigen den Hubantrieb 16 in der Momentanposition "Lüften". Die Hubniveau-Stelleinrichtung 18 ist nun in die Position "Lüften" umgestellt, also in die Momentanposition G, die in der Fig. 19 veranschaulicht ist. Das Hubniveau beträgt nun L, ist also das Lüfter-Hubniveau. Eine anfängliche Nähsituation beim Anwendungsfall nach Fig. 19 entspricht derjenigen nach Fig. 17 mit dem Hubniveau HN1 und der Hubamplitude Y. Zum Erreichen der Momentanposition G wird die Hubamplitude auf den größeren Wert umgestellt.

Fig. 20A/20B zeigen eine Momentanposition des Hubantriebs 16 und des Nähgut-Niederhaltefußes 13 beim Eintauchen des Nähgut-Niederhaltefußes 13 in die Federbüchse 39 bzw. in eine Federführung 44. Der Fußabschnitt 14 drückt dabei auf die Stichplatte 3a mit einer von der Druckfeder 38 vorgegebenen Druck- bzw. Vorspannkraft. Bei der Momentanstellung nach den Fig. 20A/20B ist eine Hubamplitude HA = 0 eingestellt und ein Hubniveau HN < 0.

Im Zusammenhang mit den vorstehend, insbesondere unter Verweis auf die Fig. 14, 17 und 19 beschriebenen Anwendungsfälle, können die nachfolgend beschriebenen Betriebsverfahren zum Einsatz kommen:
Bei einem ersten Betriebsverfahren der Nähmaschine 2 der Nähanlage 1 wird über die Hubamplituden-Stelleinrichtung 17 eine Hubamplitude HA vorgegeben. Weiterhin wird ein Soll-Hubniveau HN_{Soll} vorgegeben. Mittels des Sensors 43 wird ein Ist-Niveau HN_{Ist} ermittelt, welches bei der vorgegebenen Hubamplitude HA resultiert. Es wird nun die Hubniveau-Stelleinrichtung 18 eingestellt, bis eine Differenz HN_{Ist} - HN_{Soll} zwischen dem Ist-Hubniveau HN_{Ist} und dem Soll-Hubniveau HN_{Soll} innerhalb einer vorgegebenen Toleranzgrenze liegt. Insbesondere kann dabei gelten: ${\left({HN}_{Ist}-{HN}_{Soll}\right)}^{2} / {\left({HN}_{Ist}+{HN}_{Soll}\right)}^{2} \leq 10 % .$

Die Toleranzgrenze kann auch kleiner sein als 10 % und kann beispielsweise 5 %, 3 %, 2 % oder auch 1 % betragen oder auch noch kleiner sein. Regelmäßig ist die Toleranzgrenze größer als 0,01 %. Nach der Einstellung wird die Nähmaschine mit den so eingestellten Hubparametern betrieben.

Bei einem weiteren Betriebsverfahren wird über die Hubniveau-Stelleinrichtung 18 zunächst ein Hubniveau HN vorgegeben. Es wird dann eine Soll-Hubamplitude HA_{Soll} vorgegeben und mittels des Sensors 43 eine Ist-Amplitude HA_{Ist} ermittelt, die beim vorgegebenen Hubniveau HN resultiert. Es wird dann die Hubamplituden-Stelleinrichtung 17 eingestellt, bis eine Differenz HA_{Ist} - HA_{Soll} innerhalb einer vorgegebenen Toleranzgrenze liegt. Für die Toleranzgrenze (HA_{Ist} - HA_{Soll})² / (HA_{Ist} + HA_{Soll})² können wiederum diejenigen Werte gelten, die vorstehend im Zusammenhang der mit Toleranzgrenze für die Differenz zwischen dem Ist-Hubniveau und dem Soll-Hubniveau angegeben wurde. Nach der Einstellung wird die Nähmaschine mit den so eingestellten Hub-Parametern betrieben.

Bei einem weiteren Betriebsverfahren der Nähmaschine 2 wird zunächst ein erstes Hubniveau HN1 über die Hubniveau-Stelleinrichtung 18 vorgegeben. Weiterhin wird eine Hubamplitude HA über die Hubamplituden-Stelleinrichtung 17 vorgegeben. Die Nähmaschine 2 der Nähanlage 1 wird dann mit dem ersten Hubniveau HN1 und der Hubamplitude längs eines ersten Nähweges betrieben. Es wird dann ein weiteres Hubniveau HN2 über die Hubniveau-Stelleinrichtung 18 vorgegeben, das sich vom ersten Hubniveau HN1 unterscheidet. Anschließend wird die Nähmaschine 2 der Nähanlage 1 mit dem weiteren Hubniveau HN1 und der Hubamplitude HA längs eines weiteren Nähweges betrieben. Dieses Betriebsverfahren wurde vorstehend anhand der Fig. 14 bereits erläutert.

Bei einem weiteren Betriebsverfahren der Nähmaschine 2 der Nähanlage 1 wird zunächst ein erstes Hubniveau HN1 über die Hubniveau-Stelleinrichtung 18 vorgegeben. Weiterhin wird eine erste Hubamplitude HA = Y über die Hubamplituden-Stelleinrichtung 17 vorgegeben. Die Nähmaschine 2 wird dann mit dem ersten Hubniveau HN1 und der ersten Hubamplitude Y längs eines ersten Nähweges betrieben. Es wird dann ein weiteres Hubniveau HN2 über die Hubniveau-Stelleinrichtung 18 vorgegeben, das sich vom ersten Hubniveau HN1 unterscheidet. Zudem wird eine weitere Hubamplitude HA = X über die Hubamplituden-Stelleinrichtung 17 vorgegeben, die sich von der ersten Hubamplitude HA = Y unterscheidet. Die Vorgabe des weiteren Hubniveaus HN2 und/oder der erweiterten Hubamplitude X ist derart, dass eine Hubposition "B" und "F" eines unteren Totpunktes des Nähgut-Niederhaltefußes 13 unabhängig von der vorgegebenen Hubamplitude y und x innerhalb vorgegebener Toleranzgrenzen konstant bleibt. Für diese Toleranzgrenze kann unter Zuhilfenahme der z-Koordinaten z_{B}, z_{F} des unteren Totpunktes in den Positionen "B" und "F" gelten: (z_{B} - z_{F})² / (z_{B} + z_{F})² ≤ 10 %. Die Toleranzgrenze kann auch andere Werte, insbesondere kleinere Werte als 10 % einnehmen, wie vorstehend im Zusammenhang mit der Toleranzgrenze für die Hubniveau-Differenz und die Hubamplituden-Differenz bereits erläutert. Es wird dann die Nähmaschine 2 der Nähanlage 1 mit dem weiteren Hubniveau HN2 und der weiteren Hubamplitude X längs eines weiteren Nähweges betrieben. Dieser weitere Anwendungsfall wurde vorstehend auch im Zusammenhang mit der Fig. 17 bereits erläutert.

Bei einem weiteren Betriebsverfahren der Nähmaschine 2 der Nähanlage 1 wird zunächst mindestens ein Hubniveau HN über die Hubniveau-Stelleinrichtung 18 vorgegeben. Zudem wird mindestens eine Hubamplitude HA über die Hubamplituden-Stelleinrichtung 17 vorgegeben. Die Nähmaschine 2 wird mit dem vorgegebenen Hubniveau HN und der vorgegebenen Hubamplitude HA längs mindestens eines Nähweges betrieben. Anschließend wird der Nähgut-Niederhaltefuß 13 mittels der Hubniveau-Stelleinrichtung 18 nach dem Betreiben zur Entnahme des Nähguts gelüftet.

Im Rahmen der vorstehend betriebenen Anwendungsfälle kann über die Hubniveau-Stelleinrichtung 18 auch eine Einstellung einer Vorspannkraft der Druckfeder 38 erfolgen, so dass insbesondere eine vorgegebene Eintauchtiefe des Nähgut-Niederhaltefußes 13 in das Nähgut im Bereich des unteren Totpunkts erfolgt. Dies wurde vorstehend insbesondere im Zusammenhang mit der Position "F" anhand der Fig. 17 bereits erläutert.

## Patentansprüche

1. Nähmaschine (2)
- mit einer Stichplatte (3a),
- mit einem Nähgut-Niederhaltefuß (13), ausgeführt zum Durchführen einer Hubbewegung zum Niederhalten von Nähgut (NG) auf der Stichplatte (3a) während eines Nähvorgangs,
- mit einer angetriebenen Hubamplituden-Stelleinrichtung (17) zum Einstellen einer Hubamplitude (HA = X, HA = Y) der Hubbewegung des Nähgut-Niederhaltefußes (13) zwischen einem oberen Totpunkt (A, C, E) und einem unteren Totpunkt (B, D, F),
- mit einer angetriebenen Hubniveau-Stelleinrichtung (18) zum Einstellen eines Hubniveaus (HN) der Hubbewegung des Nähgut-Niederhaltefußes (13) relativ zu Stichplatte (3a),
- mit einer Steuer-/Regeleinrichtung (11), die mit der Hubamplituden-Stelleinrichtung (17) und mit der Hubniveau-Stelleinrichtung (18) in Signalverbindung steht, mit
- einer Lagerung für den Nähgut-Niederhaltefuß (13), wobei der Nähgut-Niederhaltefuß (13) in einer Lagerposition über eine Feder (38) der Lagerung vorgespannt ist,
- mit einer Einstelleinrichtung zur Vorgabe einer Vorspannkraft der Feder (38),
**dadurch gekennzeichnet, dass**
die Hubniveau-Einstelleinrichtung (18) so ausgeführt ist, dass sie gleichzeitig die Funktion der Einstelleinrichtung zur Vorgabe der Vorspannkraft der Feder (38) hat.

2. Nähmaschine nach Anspruch 1, **gekennzeichnet durch** einen Sensor (43) zum Erfassen einer Ist-Hubstellung des Nähgut-Niederhaltefußes (13) über der Stichplatte (3a).

3. Nähmaschine nach Anspruch 1 oder 2, **dadurch gekennzeichnet, dass** die Hubamplituden-Stelleinrichtung eine Hubkurve und/oder ein Laschengetriebe aufweist.

4. Nähmaschine nach einem der Ansprüche 1 bis 3, **dadurch gekennzeichnet, dass** die Hubniveau-Stelleinrichtung eine Lüfterkurve aufweist.

5. Nähanlage (1) mit einer Nähmaschine (2) nach einem der Ansprüche 1 bis 4.

6. Verfahren zum Betrieb einer Nähmaschine (2) nach Anspruch 2 mit folgenden Schritten:
- Vorgeben einer Hubamplitude (HA) über die Hubamplituden-Stelleinrichtung (17),
- Vorgeben eines Soll-Hubniveaus (HN_{Soll}),
- Ermitteln eines Ist-Hubniveaus (HN_{Ist}), welches bei der vorgegebenen Hubamplitude (HA) resultiert,
- Einstellen der Hubniveau-Stelleinrichtung (18), bis eine Differenz zwischen dem Ist-Hubniveau (HN_{Ist}) und dem Soll-Hubniveau (HN_{Soll}) innerhalb einer vorgegebenen Toleranzgrenze liegt.

7. Verfahren zum Betrieb einer Nähmaschine (2) nach Anspruch 2 mit folgenden Schritten:
- Vorgeben eines Hubniveaus (HN) über die Hubniveau-Stelleinrichtung (18),
- Vorgeben einer Soll-Hubamplitude (HA_{Soll}),
- Ermitteln einer Ist-Hubamplitude (HA_{Ist}), welche beim vorgegebenen Hubniveau (HN) resultiert,
- Einstellen der Hubamplituden-Stelleinrichtung (17), bis eine Differenz zwischen der Ist-Hubamplitude (HA_{Ist}) und der Soll-Hubamplitude (HA_{Soll}) innerhalb einer vorgegebenen Toleranzangrenze liegt.

8. Verfahren zum Betrieb einer Nähmaschine (2) nach Anspruch 2 mit folgenden Schritten:
- Vorgeben eines ersten Hubniveaus (HN1) über die Hubniveau-Stelleinrichtung (18),
- Vorgeben einer Hubamplitude (HA) über die Hubamplituden-Stelleinrichtung (17),
- Betreiben der Nähmaschine (2) mit dem ersten Hubniveau (HN1) und der Hubamplitude (HA) längs eines ersten Nähweges,
- Vorgeben eines weiteren Hubniveaus (HN2) über die Hubniveau-Stelleinrichtung (18), das sich vom ersten Hubniveau (HN1) unterscheidet,
- Betreiben der Nähmaschine (2) mit dem weiteren Hubniveau (HN2) und der Hubamplitude (HA) längs eines weiteren Nähweges.

9. Verfahren zum Betrieb einer Nähmaschine (2) nach Anspruch 2 mit folgenden Schritten:
- Vorgeben eines ersten Hubniveaus (HN1) über die Hubniveau-Stelleinrichtung (18),
- Vorgeben einer ersten Hubamplitude (HA = Y) über die Hubamplituden-Stelleinrichtung (17),
- Betreiben der Nähmaschine (2) mit dem ersten Hubniveau (HN1) und der ersten Hubamplitude (Y) längs eines ersten Nähweges,
- Vorgeben eines weiteren Hubniveaus (HN2) über die Hubniveau-Stelleinrichtung (18), das sich vom ersten Hubniveau (HN1) unterscheidet,
- Vorgeben einer weiteren Hubamplitude (HA = X) über die Hubamplituden-Stelleinrichtung (17), die sich von der ersten Hubamplitude (Y) unterscheidet, wobei die Vorgabe des weiteren Hubniveaus (HN2) und/oder der weiteren Hubamplitude (X) derart ist, dass eine Hubposition eines unteren Totpunkts (B, F) des Nähgut-Niederhaltefußes (13) unabhängig von der vorgegebenen Hubamplitude (Y, X) innerhalb vorgegebener Toleranzgrenzen konstant bleibt,
- Betreiben der Nähmaschine (2) mit dem weiteren Hubniveau (HN2) und der weiteren Hubamplitude (X) längs eines weiteren Nähweges.

10. Verfahren zum Betrieb einer Nähmaschine (2) nach Anspruch 2 mit folgenden Schritten:
- Vorgeben mindestens eines Hubniveaus (HN) über die Hubniveau-Stelleinrichtung (18),
- Vorgeben mindestens einer Hubamplitude (HA) über die Hubamplituden-Stelleinrichtung (17),
- Betreiben der Nähmaschine (2) mit dem mindestens einem Hubniveau (HN) und der mindestens einen Hubamplitude (HA) längs mindestens eines Nähweges,
- Lüften des Nähgut-Niederhaltefußes (13) mittels der Hubniveau-Stelleinrichtung (18) nach dem Betreiben zur Entnahme von Nähgut.

## Claims

1. Sewing machine (2)
- having a needle plate (3a),
- having a workpiece presser foot (13) designed to carry out a stroke movement to hold down a workpiece (NG) on the needle plate (3a) during a sewing procedure,
- having a driven stroke amplitude adjusting device (17) for setting a stroke amplitude (HA = X, HA = Y) of the stroke movement of the workpiece presser foot (13) between an upper dead centre (A, C, E) and a lower dead centre (B, D, F),
- having a driven stroke level adjusting device (18) for setting a stroke level (HN) of the stroke movement of the workpiece presser foot (13) relative to the needle plate (3a),
- having a control/regulating device (11), which is in signal communication with the stroke amplitude adjusting device (17) and with the stroke level adjusting device (18), with
- a mount for the workpiece presser foot (13), wherein the workpiece presser foot (13) is preloaded in a mounting position by means of a spring (38) of the mount,
- with a setting device for specifying a preloading force of the spring (38),
**characterized in that** the stroke level adjusting device (18) is designed to serve at the same time as the setting device for specifying the preloading force of the spring (38).

2. Sewing machine as claimed in claim 1, **characterised by** a sensor (43) for detecting an actual stroke position of the workpiece presser foot (13) over the stitch plate (3a).

3. Sewing machine as claimed in claim 1 or 2, **characterized in that** the stroke amplitude adjusting device comprises a lifting cam and/or a plate gear.

4. Sewing machine as claimed in any one of claims 1 to 3, **characterized in that** the stroke level adjusting device comprises a lifter cam.

5. Sewing unit (1) having a sewing machine (2) as claimed in any one of claims 1 to 4.

6. Method for operating a sewing machine (2) according to claim 2,
comprising the following steps:
- specifying a stroke amplitude (HA) by means of the stroke amplitude adjusting device (17),
- specifying a target stroke level (HN_{Soll}),
- detecting an actual stroke level (HN_{Ist}) which results in the case of the specified stroke amplitude (HA),
- setting the stroke level adjusting device (18) until a difference between the actual stroke level (HN_{Ist}) and the target stroke level (HN_{Soll}) lies within a specified tolerance limit.

7. Method for operating a sewing machine (2) according to claim 2,
comprising the following steps:
- specifying a stroke level (HN) by means of the stroke level adjusting device (18),
- specifying a target stroke amplitude (HA_{SOLL}),
- detecting an actual stroke amplitude (HA_{Ist}) which results in the case of the specified stroke level (HN),
- setting the stroke amplitude adjusting device (17) until a difference between the actual stroke amplitude (HN_{Ist}) and the target stroke amplitude (HN_{Soll}) lies within a specified tolerance limit.

8. Method for operating a sewing machine (2) according to claim 2,
comprising the following steps:
- specifying a first stroke level (HN1) by means of the stroke level adjusting device (18),
- specifying a stroke amplitude (HA) by means of a stroke amplitude adjusting device (17),
- operating the sewing machine (2) with the first stroke level (HN1) and the stroke amplitude (HA) along a first sewing path,
- specifying a further stroke level (HN2) by means of the stroke level adjusting device (18), which differs from the first stroke level (HN1),
- operating the sewing machine (2) with the further stroke level (HN2) and the stroke amplitude (HA) along a further sewing path.

9. Method for operating a sewing machine (2) according to claim 2,
comprising the following steps:
- specifying a first stroke level (HN1) by means of the stroke level adjusting device (18),
- specifying a first stroke amplitude (HA = Y) by means of the stroke amplitude adjusting device (17),
- operating the sewing machine (2) with the first stroke level (HN1) and the first stroke amplitude (Y) along a first sewing path,
- specifying a further stroke level (HN2) by means of the stroke level adjusting device (18), which differs from the first stroke level (HN1),
- specifying a further stroke amplitude (HA = X) by means of the stroke amplitude adjusting device (17), which differs from the first stroke amplitude (Y), wherein the specifying of the further stroke level (HN2) and/or of the further stroke amplitude (X) is such that a stroke position of a lower dead centre (B, F) of the workpiece presser foot (13) remains constant within specified tolerance limits independently of the specified stroke amplitude (Y, X),
- operating the sewing machine (2) with the further stroke level (HN2) and the further stroke amplitude (X) along a further sewing path.

10. Method for operating a sewing machine (2) according to claim 2,
comprising the following steps:
- specifying at least one stroke level (HN) by means of the stroke level adjusting device (18),
- specifying at least one stroke amplitude (HA) by means of the stroke amplitude adjusting device (17),
- operating the sewing machine (2) with the at least one stroke level (HN) and the at least one stroke amplitude (HA) along at least one sewing path,
- lifting the workpiece presser foot (13) by means of the stroke level adjusting device (18) after operation in order to remove the workpiece.

## Revendications

1. Machine à coudre (2),
- comportant une plaque à aiguille (3a),
- comportant un pied de retenue de pièce à coudre (13) conçu pour réaliser un mouvement de levée pour retenir la pièce à coudre (NG) sur la plaque à aiguille (3a) pendant une opération de couture,
- comportant un dispositif entraîné de réglage d'amplitude de levée (17) pour régler une amplitude de levée (HA = X, HA = Y) du mouvement de levée du pied de retenue de pièce à coudre (13) entre un point mort haut (A, C, E) et un point mort bas (B, D, F),
- comportant un dispositif entraîné de réglage de niveau de levée (18) pour régler un niveau de levée (HN) du mouvement de levée du pied de retenue de pièce à coudre (13) par rapport à la plaque à aiguille (3a),
- comportant un dispositif de commande/régulation (11) qui est en liaison par signaux avec le dispositif de réglage d'amplitude de levée (17) et le dispositif de réglage de niveau de levée (18),
- comportant un palier pour le pied de retenue de pièce à coudre (13), le pied de retenue de pièce à coudre (13) étant précontraint dans une position d'appui par un ressort (38) du palier,
- comportant un dispositif de réglage pour prédéfinir une force de précontrainte du ressort (38),
**caractérisée en ce que**
le dispositif de réglage de niveau de levée (18) est conçu de sorte qu'il a simultanément la fonction du dispositif de réglage afin de prédéfinir la force de précontrainte du ressort (38).

2. Machine à coudre selon la revendication 1, **caractérisée par** un capteur (43) destiné à détecter une position de course réelle du pied de retenue de pièce à coudre (13) au-dessus de la plaque à aiguille (3a).

3. Machine à coudre selon la revendication 1 ou 2, **caractérisée en ce que** le dispositif de réglage d'amplitude de levée comporte une came de levée et/ou un engrenage de chape.

4. Machine à coudre selon l'une des revendications 1 à 3, **caractérisée en ce que** le dispositif de réglage de niveau de levée comporte une came de ventilateur.

5. Installation de couture (1) comportant une machine à coudre (2) selon l'une des revendications 1 à 4.

6. Procédé pour faire fonctionner une machine à coudre (2) selon la revendication 2, comportant les étapes suivantes consistant à :
- prédéfinir une amplitude de levée (HA) via le dispositif de réglage d'amplitude de levée (17),
- prédéfinir un niveau de levée de consigne (HN_{Soll}),
- déterminer un niveau de levée réel (HN_{Ist}) qui résulte pour l'amplitude de levée (HA) prédéfinie,
- régler le dispositif de réglage de niveau de levée (18) jusqu'à ce qu'une différence entre le niveau de levée réel (HN_{Ist}) et le niveau de levée de consigne (HN_{Soll}) soit dans une limite de tolérance prédéfinie.

7. Procédé pour faire fonctionner une machine à coudre (2) selon la revendication 2, comportant les étapes suivantes consistant à :
- prédéfinir un niveau de levée (HN) via le dispositif de réglage de niveau de levée (18),
- prédéfinir une amplitude de levée de consigne (HA_{Soll}),
- déterminer une amplitude de levée réelle (HA_{Ist}) qui résulte pour le niveau de levée (HN) prédéfini,
- régler le dispositif de réglage d'amplitude de levée (17) jusqu'à ce qu'une différence entre l'amplitude de levée réelle (HA_{Ist}) et l'amplitude de levée de consigne (HA_{Soll}) soit dans une limite de tolérance prédéfinie.

8. Procédé pour faire fonctionner une machine à coudre (2) selon la revendication 2, comportant les étapes suivantes consistant à :
- prédéfinir un premier niveau de levée (HN1) via le dispositif de réglage de niveau de levée (18),
- prédéfinir une amplitude de levée (HA) via le dispositif de réglage d'amplitude de levée (17),
- faire fonctionner la machine à coudre (2) avec le premier niveau de levée (HN1) et l'amplitude de levée (HA) le long d'un premier trajet de couture,
- prédéfinir un niveau de levée supplémentaire (HN2) via le dispositif de réglage de niveau de levée (18), qui est différent du premier niveau de levée (HN1),
- faire fonctionner la machine à coudre (2) avec le niveau de levée supplémentaire (HN2) et l'amplitude de levée (HA) le long d'un trajet de couture supplémentaire.

9. Procédé pour faire fonctionner une machine à coudre (2) selon la revendication 2, comportant les étapes suivantes consistant à :
- prédéfinir un premier niveau de levée (HN1) via le dispositif de réglage de niveau de levée (18),
- prédéfinir une première amplitude de levée (HA = Y) via le dispositif de réglage d'amplitude de levée (17),
- faire fonctionner la machine à coudre (2) avec le premier niveau de levée (HN1) et la première amplitude de levée (Y) le long d'un premier trajet de couture,
- prédéfinir un niveau de levée supplémentaire (HN2) via le dispositif de réglage de niveau de levée (18), qui est différent du premier niveau de levée (HN1),
- prédéfinir une amplitude de levée supplémentaire (HA = X) via le dispositif de réglage d'amplitude de levée (17), qui est différente de la première amplitude de levée (Y), dans lequel la prédéfinition du niveau de levée supplémentaire (HN2) et/ou de l'amplitude de levée supplémentaire (X) est telle qu'une position de levée d'un point mort bas (B, F) du pied de retenue de pièce à coudre (13) reste constante dans des limites de tolérance prédéfinies, indépendamment de l'amplitude de levée (Y, X) prédéfinie,
- faire fonctionner la machine à coudre (2) avec le niveau de levée supplémentaire (HN2) et l'amplitude de levée supplémentaire (X) le long d'un trajet de couture supplémentaire.

10. Procédé pour faire fonctionner une machine à coudre (2) selon la revendication 2, comportant les étapes suivantes consistant à :
- prédéfinir au moins un niveau de levée (HN) via le dispositif de réglage de niveau de levée (18),
- prédéfinir au moins une amplitude de levée (HA) via le dispositif de réglage d'amplitude de levée (17),
- faire fonctionner la machine à coudre (2) avec ledit au moins un niveau de levée (HN) et ladite au moins une amplitude de levée (HA) le long d'au moins un trajet de couture,
- ventiler le pied de retenue de pièce à coudre (13) au moyen du dispositif de réglage de niveau de levée (18) après le fonctionnement, afin de retirer la pièce à coudre.
